# EUROPÄISCHE PATENTSCHRIFT

(11) **EP 0 100 991 B1**
(45) Veröffentlichungstag und Bekanntmachung des Hinweises auf die Patenterteilung: **10.06.1987**
(21) Anmeldenummer: 83107582.5
(22) Anmeldetag: 02.08.1983
(51) Int. Cl.: E06B 3/26, F16S 3/02

(54) **Verbundprofil**
Compound profile
Profil composé

(30) Priorität: 05.08.1982 DE 3229229; 05.08.1982 DE 3229230
(43) Veröffentlichungstag der Anmeldung: 22.02.1984
(73) Patentinhaber: Willert, Otto, D-8784 Burgsinn (DE)
(72) Erfinder: Willert, Otto, D-8784 Burgsinn (DE)

## Beschreibung

Die Erfindung betrifft ein wärmegedämmtes Verbundprofil zur Herstellung von metallenen Fenstern, Türen u.ä.m., die gleichzeitig eine hohe Maßhaltigkeit und Fugendichtigkeit in bezug auf Feuchtigkeits- und Luftdurchlaß besitzen.

Bekannterweise wird durch die Trennung eines metallenen Profiles und dessen erneutes, z.B. kraftschlüßiges, Zusammenfügen unter Einbeziehung eines Isolierkörpers, z.B. aus Kunststoff, eine Reduzierung des Wärmeflußes durch das Profil erreicht. Das kraftschlüßige Zusammenfügen stellt dabei bestimmte Voraussetzungen an die Steifigkeit des Isolierkörpers und setzt auch eine spezielle Formausbildung der Kontaktbereiche der Metallprofile und des Isolierkörpers voraus, damit ein festes, gleichzeitig aber maßlich einwandfreies Verbundprofil hergestellt werden kann. Diese Kontaktbereiche haben erfahrungsgemäß eine komplizierte Form. Fertigungsbedingte Toleranzen aller Komponenten erschweren deren Zusammenfügen, z.T. verhindern sie sogar das beabsichtigte Zusammenspiel aller Stege, Nuten, Führungsnasen usw.

Die DE-OS 2 221 179 und die DE-OS 2 911 832 zeigen Beispiele solcher Ausführungen.

Die beabsichtigte Herstellung eines einwandfreien Verbundprofiles im erstgennten Fall setzt speziell profilierte Zentrierungselemente voraus, die ihrerseits jedoch Einfluß auf die Steifigkeit des Isolierkörpers ausüben mit der Folge, daß nicht immer ein fester, steifer Verbund mit parallelen Außenschalen gewährleistet ist. Das zweite Beispiel mit Zwangsführungen demonstriert den Fall, wo Toleranzen das mit der Formausbildung der Kontaktbereiche bezweckte Zusammenspiel bis zur Unwirksamkeit stören. Entweder ist der Isolierkern im unteren Bereich fest und die oberen Zapfen sind wirkungslos, oder es sind nur die oberen Zapfen fest eingekeilt und es wird wegen des losen unteren Bereiches keine ausreichende Stabilität und Parallelität erreicht.

Gewerblich unbefriedigend sind weiterhin Lösungen mit relativ hohem Herstellungsaufwand (Ausfüllen der toleranzbedingter Resträume mit Füllmaterial, vgl. DE-OS 2 122 015) oder solche, bei denen das Endprodukt nicht stabil genug ist (wegen der notwendigen Elastizität der lsolierkernteile für das Einschnappen, vgl. DE-OS 2 754 329).

Bekannterweise werden die Fugen zwischen den Blend- und Flügelrahmen durch weiche Dichtungen in den inneren und äußeren Anschlagbereichen und/oder eine Dichtung im inneren Falzbereich abgedichtet. Diese s.g. Mitteldichtungen haben einen elastischen, dünneren Kopfbereich (Anschlag) und einen dicke ren Fußbereich (Verankerung). Wegen dieses Aufbaues ist der in den Rahmenecken notwendige Gehrungsschnitt von 45° nicht exakt in einer Ebene ohne besondere Hilfsmittel ausführbar. Die Ecken des Fensters bleiben undicht.

Die übliche Abhilfe wird im Kleben der Gehrungen (wegen der nicht ebenen Schnittfläche bewirken aber Klebungen eine Deformation der Dichtung, außerdem verlieren die Ecken durch den Schnellkleber ihre Elastizität. Beides vermindert die erstrebte Dichtigkeit.), in vorfabrizierten Dichtungsrahmen bzw. vulkanisierten Ecken (beides sind produktionshemmende und teuere Maßnahmen) oder im Aufkleben eines Flickens (vgl. DE-OS 3 133 378). Nach der in der DE-OS 1 157 758 offenbarten technischen Lehre kann eine Mitteldichtung auch zur besseren Wärmedämmung beitragen, wenn sie auf den Isoliersteg aufgeklebt wird, wobei eine kleine Nase desselben als Richtmaß dient.

Aus den vorstehenden Darlegungen folgt, daß die beiden Aufgaben, Bauöffnungen wärme- und fugendicht abzuschließen, bisher unabhängig voneinander auf getrennten Wegen zu lösen versucht worden ist.

Der Erfindung liegt daher die Aufgabe zugrunde, die Nachteile der bekannten Lösungsvorschläge zu vermeiden und solch ein wärmegedämmtes Verbundprofil zu schaffen, daß die aus diesem Profil hergestellten Fenster und Türen durch hohe Maßhaltigkeit und Fugendichtigkeit gekennzeichnet sind.

Zur Lösung dieser Aufgabe geht die Erfindung von einem Verbundprofil aus, bestehend aus zwei Metallprofilstäben und mindestens einem, in jeweils eine Klemmnut der Metallprofilstäbe eingreifenden, wärmeisolierenden und einstückig ausgebildeten Isolierstab, der in der jeweiligen Klemmnut durch deren hakenförmig ausgebildete und an den Isolierstab angedrückte Nutstege festgelegt ist, wobei am Isolierstab und in der Klemmnut einander entsprechende Zentrierungsmittel zur Gewährleistung der Maßgenauigkeit beim Andrücken der Nutstege vorgesehen sind. Die Erfindung besteht darin, daß der jeweilige Klemmnutboden eine sich in Richtung zum Isolierstab hin erweiternde, in Querschnitt trapezförmige Zentrierungsnut aufweist, daß die in die Klemmnuten eingreifenden Teile des Isolierstabes einen zu den Metallprofilstäben hin sich verjüngenden, im Querschnitt trapezförmig ausgebildeten Teil aufweist, der in die jeweilige Zentrierungsnut zentrieren eingreift und daß der Isolierstab und/oder die Metallprofilstäbe in ihrer Längsrichtung mindestens eine Leiste aufweisen, an der eine elastische Mitteldichtung befestigbar ist, die diese Dichtung aussteifen und lagemäßig genau festlegen, wobei die Leiste eine dichtende Funktion besitzt. Durch die trapezförmige Zentrierungsnut ist es möglich, auf mit Toleranzen behaftete Zwangsführungen zu verzichten und den Verbund lediglich durch kraftschlüssiges An- und Einpressen von jeweils zwei Nutstegen der maschinell in ihre Endlage gebrachten Metallprofilstäbe zu erreichen. Durch die trapezförmige Zentrierungsnut ist es auch möglich, das endgültige Verbundprofil mit hoher, maschinell einstellbarer Maßgenauigkeit herzustellen. Außerdem wird durch die an dem Isolierstab und/oder den Metallprofilstäben vorgesehene Leiste die elastische Mitteldichtung ausgesteift, so daß der Gehrungsschnitt maschinell durchführbar ist und damit das Fenster eine sehr hohe Dichtigkeit hat.

In den Zeichnungen ist ein Ausführungsbeispiel der Erfindung wiedergegeben. Es zeigen:
Fig. 1 einen auseinandergezogenen Schnitt durch das aus zwei Metallprofilstäben und einem lsolierstab zusammengesetzte Verbundprofil,
Fig. 2 einen Schnitt durch das zusammengesetzte Verbundprofil,
Fig. 3 einen Schnitt durch ein Fenster, bestehend aus den Verbundprofilen nach den Figuren 1 und 2,
Fig. 4 eine Ansicht eines rahmenartig zusammengesetzten Isolierstabes mit aufgesetzter elastischer Mitteldichtung und
Fig. 5 einen Schnitt durch die elastische Mitteldichtung und das Verbundprofil.

In Figur 1 ist ein auseinandergezogener Schnitt durch das aus den zwei Metallprofilstäben 1, 2 und einem Isolierstab 3 bestehende Verbundprofil wiedergegeben. Der Isolierstab 3 besteht aus einem wärmeisolierenden Material und ist einstückig ausgebildet. Als wärmeisolierendes Material werden vorzugsweise Kunststoffe eingesetzt. Die Metallprofilstäbe 1, 2 sind nur mit ihren dem Isolierstab 3 zugewandten Seiten wiedergegeben. An diesen Seiten haben die Metallprofilstäbe 1, 2 jeweils Klemmnuten 13, 23, die aus hakenförmig ausgebildeten Nutstegen 111, 112, 211, 212 und dem Klemmnutboden 12, 22 bestehen. Im Klemmnutboden 12, 22 ist jeweils eine sich in Richtung zum Isolierstab 3 hin erweiternde und im Querschnitt trapezförmig ausgebildete Zentrierungsnut 14, 24 vorgesehen.

Der Isolierstab 3 besitzt auf beiden Seiten in Richtung auf die Metallprofilstäbe 1, 2 hin, in die Klemmmuten 13, 23 eingreifende Teile 31, 32, die wiederum zu den Metallprofilstäben 1, 2 hin sich verjüngende, im Querschnitt trapezförmig ausgebildete Teile 311, 321 aufweisen. Diese sich trapezförmig verjüngenden Teile 311, 321 greifen zentrierend in die jeweilige Zentrierungsnut 14, 24 ein. In die Teile 31, 32 können außerdem Hakennuten 312, 313, 322, 323 eingeprägt sein, in die die hakenförmigen Nutenstege 111, 112, 211, 212 eingedrückt werden. Es ist jedoch auch möglich, wenn das wärmeisolierende Material, aus dem der Isolierstab 3 besteht, weich genug ist, die Hakennuten 312, 313, 322, 323 fortzulassen und die Nutenstege 111, 112, 211, 212 in die Teile 31, 32 direkt hineinzudrücken. Der Isolierstab 3 besteht außerdem aus den Querstegen 33, 34, die zusammen mit den Teilen 31, 32 einen Hohlraum 35 umschließen. In Figur 1 ist der Profilstab 3 außerdem mit einem vollen Teil 31 und einem röhrenförmigen Teil 32 wiedergegeben. Hiermit sollen lediglich zwei Ausführungsbeispiele wiedergegeben werden, die jedoch nicht gleichzeitig sondern alternativ verwendet werden, d.h. entweder sind beide Teile 31, 32 voll oder röhrenförmig ausgebildet. Ein röhrenförmiges Teil 32 auf beiden Seiten des Isolierstabes 3 hat den Vorteil, daß beim Zentrieren der Metallprofilstäbe 1, 2 und des Isolierstabes 3 durch einen in Figur 2 durch die Pfeile P angegebenen Druck, das Teil 32 um einen geringen Betrag leichter komprimierbar und damit die äußere Maßhaltigkeit des kompletten Verbundprofiles genauer einhaltbar ist. In Figur 2 ist das vollständig montierte Verbundprofil mit an dem Isolierstab 3 anliegenden Nutenstegen 111, 112, 211, 212 wiedergegeben.

Vorzugsweise verlaufen die Wandungen 141, 142, 241, 242 der Zentrierungsnut 14, 24 parallel zu den mit ihnen zentrierend zusammenwirkenden Flächen 314, 315, 324, 325 (Fig. 2) des Isolierstabes 3. Es ist jedoch auch möglich, daß der von den Flächen 314, 315 bzw. 324, 325 beschriebene spitze Winkel um einen kleinen Betrag größer ist als der von den Flächen 141, 142 bzw. 241, 242 beschriebene spitze Winkel.

Bei der Herstellung des Verbundprofiles wird der zunächst in die Klemmnuten 13, 14 eingeschobene Isolierstab 3 durch die von außen in Richtung der Pfeile P gedrückten Metallprofilstäbe 1, 2 in die jeweiligen Zentrierungsnuten 14, 24 zentrierend eingedrückt und anschließend wird durch das Eindrücken oder Anrollen der Nutstege 111,112, 211, 212 in oder an die Teile 31, 32 der Isolierstab 3 mit den Metallprofilstäben 1, 2 zu einer steifen Einheit verbunden.

Die Querschnittsform der in die Klemmmuten 13, 23 eingreifenden Teile 31, 32 des Isolierstabes 3, bezogen auf die Querachse Q zur Längsrichtung der Profilstäbe 1, 2 ist symetrisch ausgebildet. Dieses hat den Vorteil, daß der Isolierstab 3, wie aus Figur 3 ersichtlich ist, sowohl in den Blendrahmen 1a, 2a, als auch in identischer Form im Flügelrahmen 1b, 2b verwendet werden kann. Der Blendrahmen 1a, 2a besteht hier aus dem vollständigen Verbundprofil 1, 2, 3, 4 und der Flügelrahmen 1 b, 2b aus dem Verbundprofil 1, 2, 3 ohne die elastische Dichtung 4 und mit einem um 180° gedrehten Isolierstab 3.

Der Isolierstab 3 weist in seiner Längsrichtung und mittig zu seiner Querachse Q auf einer Seite eine etwa senkrecht verlaufende profilierte Leiste 36 auf. Die Leiste 36 ist auf einer Seite 362 durchgehend profiliert. Auf der anderen Seite 361 ist die Leiste 36 nur am ihrem Fußende profiliert und besitzt oben eine glatte Anschlagfläche. Auf die Leiste 36 ist eine elastische Mitteldichtung 4 aufsteckbar, wie dies in Figur 3 wiedergegeben ist. Durch die Leiste 36, die etwa bis zur Hälfte ihrer Höhe in die Mitteldichtung 4 hineinragt, wird diese bis zu der gestrichelten Linie L in Figur 4 ausgesteift. Das hat den Vorteil, daß der Eckbereich E eine exakt geschnittene Gehrung erhält. Daneben ermöglicht die Leiste 36 die Mitteldichtung 4 gestaucht in den Blendrahmen 1a, 2a einzubauen, so daß im Eckbereich F oberhalb der gestrichelten Linie L die Mitteldichtung 4 auf Grund ihres Strebens, sich zu entspannen, die Gehrung auch ohne Kleber dicht schließt, wie dieses durch die Pfeile S in Figur 4 dargestellt ist.

In Figur 5 ist ein Schnitt durch die elastische Mitteldichtung 4 und Teile des Isolierstabes bzw. der Metallprofilstäbe 1, 2 wiedergegeben. Der Isolierstab 3 wird mit der elastischen Dichtung 4 zu einer funktionellen Einheit verbunden, und zwar dadurch, daß durch eine von außen im Bereich 45 und in Richtung auf den Isolierstab 3 hin wirkende Kraft die Dichtung 4 mit ihrer Aufnahme 42 auf den sie aussteifenden Steg 36 aufgezogen und mit ihren Füßen 46 zwischen den Steg 36 und den Metallprofilen 1, 2 eingeklemmt wird. Für die Einklemmung der Füße 46 sind in diesen auf beiden Seiten Nuten 43 und an den Metallprofilstäbert 1, 2 Leisten 15, 25 vorgesehen. Das fertige Verbundprofil ist im Schnitt in Figur 3 wiedergegeben. Auf diese Weise ist es möglich geworden, beim Zuschneiden der Verbundprofile gleichzeitig auch die Dichtung maschinell exakt zu schneiden und somit dichte Gehrungen herzustellen. Aus Figur 3 ist auch ersichtlich, wie der elastische Kopfteil 41 der am Blendrahmen 1a, 2a gelagerten Mitteldichtung an der glatten Anschlagfläche auf der Seite 361 der Leiste 36 des im Flügelrahmen 1b, 2b gelagerten Isolierstabes 3 zur Anlage kommt.

## Patentansprüche

1. Verbundprofil, bestehend aus zwei Metallprofilstäben (1, 2) und mindestens einem, in jeweils eine Klemmnut (13, 23) der Metallprofilstäbe (1, 2) eingreifenden, wärmeisolierenden und einstückig ausgebildeten Isolierstab (3), der in der jeweiligen Klemmnut (13, 23) durch deren hakenförmig ausgebildete und an den Isolierstab (3) angedrückte Nutstege (111, 112, 211, 212) festgelegt ist, wobei am Isolierstab (3) und in der jeweiligen Klemmnut (13, 23) einander entsprechende Zentrierungsmittel zur Gewährleistung der Maßgenauigkeit beim Andrücken der Nutstege (111, 112, 211, 212) vorgesehen sind, dadurch gekennzeichnet, daß der jeweilige Klemmnutboden (12, 22) eine sich in Richtung zum Isolierstab (3) hin erweiternde, im Querschnitt trapezförmige Zentrierungsnut (14, 24) aufweist, daß die in die Klemtnnuten (13, 23) eingreifenden Teile (31, 32) des Isolierstabes (3) einen zu den Metallprofilstäben (1, 2) hin sich verjüngenden, im Querschnitt trapezförmig ausgebildeten Teil (311, 321) aufweist, der in die jeweilige Zentrierungsnut (14,24) zentrierend eingreift und daß der Isolierstab (3) und/oder die Metallprofilstäbe (1, 2) in ihrer Längsrichtung mindestens eine Leiste (36) aufweisen, an der eine elastische Mitteldichtung (4) befestigbar ist, die diese Dichtung (4) aussteifen und lagemäßig genau festlegen, wobei die Leiste (36) dichtende Funktion besitzt.

2. Verbundprofil nach Anspruch 1, dadurch gekennzeichnet, daß die Wandungen (141, 142, 241, 242) der Zentrierungsnut (14, 24) parallel zu den mit ihnen zentrierend zusammenwirkenden Flächen (314, 315, 324, 325) des Isolierstabes (3) verlaufen.

3. Verbundprofil nach Anspruch 1 oder 2, dadurch gekennzeichnet, daß die in die Klemmnuten (13, 23) eingreifenden Teile (31, 32) des Isolierstabes (3) röhrenförmig ausgebildet sind.

4. Verbundprofil nach den Ansprüchen 1 bis 3, dadurch gekennzeichnet, daß die Querschnittsform des in die Klemmnuten (13, 23) eingreifenden Teiles (31, 32) des Isolierstabes (3) bezogen auf die Querschnittsachse (Q) zur Längsrichtung der Profilstäbe (1, 2) symmetrisch ausgebildet ist.

5. Verbundprofil nach den Ansprüchen 1 bis 4, dadurch gekennzeichnet, daß der Isolierstab (3) in seiner Längsrichtung und mittig zu seiner Querachse (Q) auf einer Seite eine etwa senkrecht verlaufende profilierte Leiste (36) aufweist, auf die die elastische Mitteldichtung (4) aufziehbar ist.

6. Verbundprofil nach den Ansprüchen 1 bis 5, dadurch gekennzeichnet, daß die Mitteldichtung (4) zusätzlich durch Verankerungen (15, 25, 43) mit den Metall-Profilstäben (1, 2) verbunden ist.

7. Fenster, Türen od. dgl., bestehend aus zwei Verbundprofilen nach den Ansprüchen 1 bis 6, dadurch gekennzeichnet, daß der Blendrahmen (1a, 2a) aus dem vollständigen Verbundprofil (1, 2, 3, 4) und der Flügelrahmen (1 b, 2b) aus dem Verbundprofil (1, 2, 3) ohne die elastische Mitteldichtung (4) und mit einem um 180° gedrehten Isolierstab (3) besteht.

8. Fenster, Türen od. dgl. nach Anspruch 7, dadurch gekennzeichnet, daß die elastische Mitteldichtung (4) gestaucht eingebaut ist, so daß sie in Längsrichtung unter Spannung steht.

## Claims

1. Composite profiled-member comprising two metal profiled bars (1, 2) and at least one thermally insulating, one piece insulating bar (3) engaging into one of the respective clamping grooves (13, 23), the said metal profile bars (1, 2) being fastened in the respective clamping grooves (13, 23) by the hook-shaped groove webs (111, 112, 211, 212) which are pressed against said insulating bar (3) and wherein corresponding centering means are provided on the said insulating bar (3) and in each respective said clamping grooves (13,23) when said groove webs (111, 112, 211, 212) are pressed against said insulating bar to fasten same, wherein the respective bottom of the clamping groove (12, 22) which is provided with a centering groove (14, 24) which has a trapezoidal cross-section and widens in the direction toward said insulating bar (3) that becomes narrower in the direction towards the metal profile bars (1, 2) with said parts centrally engaging in the respective said centering grooves (14, 24) and wherein the insulating rod (3) and/or the metal profiled bars (1, 2) have at least one strip (36) in their longitudinal direction to which the elastic center seal (4) is fastened so as to stiffen said seal and precisely fix its position whereby the profiled strip (36) has a sealing function.

2. Composite profile member according to claim 1, wherein the walls (141, 142, 241, 242) of each said centering groove (14, 24) extend in a direction parallel to the faces (314, 315, 324, 325) of the said insulating bar (3) with which they centeringly cooperate.

3. A composite profiled member according to claim 1 or 2 wherein said members (31, 32) of the insulating rod (3) engaging in the clamping grooves have a tubular shape.

4. A composite profiled member according to claims 1 to 3, wherein said cross members (31, 32) engaging in the clamping grooves (13, 23) of the insulating rod (3) have cross-sectional shapes which are symmetrical with respect to the cross-sectional.axis (Q) to the longitudinal direction of the profiled bars (1, 2).

5. A composite profiled member according to claims 1 to 4, wherein said insulating rod (3) which has a profiled strip (36) approximately perpendicular on one side in its longitudinal direction and in the centre of its cross axis (Q) on which the elastic centre seal (4) can be pulled.

6. A composite profiled member according to claims 1 to 5, wherein the centre seal (4) is connected with the metal profiled bars (1, 2) through additional anchors (15, 25, 43).

7. Windows, doors or similar comprising two composite profiled members according to claims 1 to 6, wherein the frame (1 a, 2a) comprises the complete composite profiled member (1, 2,3,4) and the sash (1b, 2b) of the composite profiled member (1, 2, 3) without the elastic centre seal (4) and with an insulating rod (3) turned through 180°.

8. Windows, doors or similar according to claim 7 wherein the elastic centre seal (4) is installed in a compressed manner so that it is tensioned in the longitudinal direction.

## Revendications

1. Profilé compound constitué par deux baguettes en métal profilé (1, 2) et au moins une baguette isolante calorifugeante conçue en une seule pièce (3) et s'engageant dans une rainure de blocage (13, 23) des baguettes en métal profilé, ladite baguette isolante (3) étant immobilisée dans la rainure de blocage (13, 23) et sur ses étais (111, 112, 211, 212) conçus en forme de crochets et s'appuyant sur la baguette isolante (3), ladite baguette isolante (3) et la rainure de blocage correspondante (13, 23) comportant des éléments de centrage correspondants permettant de garantir la précision dimensionnelle lors du serrage des étais des rainures (111, 112, 211, 212), ces éléments étant caractérisés par le fait que le fond de chaque rainure de serrage (12,22) présente une rainure de centrage trapézoïdale (14, 24) au niveau de se section et s'élargissant en direction de la baguette isolante (3), par le fait que les éléments (31, 32) de la baguette isolante (3) s'engageant dans les rainures de serrage (13, 23) présentent une partie à section trapézoïdale (311, 321) s'amincissant en direction des baguettes en métal profilé (1, 2), qui s'engage de façon centrante dans la rainure de centrale correspondante (14, 24), et par le fait que la baguette isolante (3) et/ou las baguettes en métal profilé (1, 2) présentent dans leur sens longitudinal au moins une barrette (36) à laquelle se trouve fixée ou peut être fixée un joint d'étanchéité médian élastique (4), qui raidissent ce joint d'étanchéité (4), tout en le positionnant avec précision couche par couche, ladite barrette (36) ayant une fonction d'étanchement.

2. Profilé compound répondant à la revendication 1, caractérisé par le fait que les parois (141, 142, 241, 242) de la rainure de centrage (14, 24) sont parallèles aux surfaces (314, 315, 324, 325) de la baguette isolante (3) qui assurent ensemble l'effet de centrage.

3. Profilé compound répondant à la revendication 1 ou 2, caractérisé par le fait que les pièces (31, 32) de la baguette isolante (3) s'engagent dans les rainures de blocage (13, 23) sont conçues en forme de tube.

4. Profilé compound répondant aux revendications 1 à 3, caractérisé par le fait que la forme de la section de la partie (31, 32) de la baguette isolante (3) s'engageant dans les rainures de blocage (13, 23) est conçue de façon symétrique au sens longitudinal des baguettes profilées (1, 2), rapporté à l'axe de la section (Q).

5. Profilé compound répondant aux revendications 1 à 4, caractérisé par le fait que la baguette isolante (3) présente d'un côté, dans son sens longitudinal et au centre par rapport à l'axe transversal (Q), une barrette profilée d'allure à peu près verticale (36) sur laquelle il est possible d'engager le joint d'étanchéité central élastique (4).

6. Profilé compound répondant aux revendications 1 à 5, caractérisé par le fait que le joint d'étanchéité central (4) est relié en plus par des ancrages (15, 25, 43), au moyen des baguettes profilées en métal (1, 2).

7. Fenêtres, portes ou autres constituées par deux profilés compound répondant aux revendications 1 à 6, caractérisées par le fait que la cadre de recouvrement (1a, 2a) est constitué par le profilé compound complet (1, 2, 3,4) et que le cadre du battant (1 b, 2b) est exécuté en profilé compound (1; 2, 3) sans le joint d'étanchéité médian élastique (4) en comportant une baguette isolante (3) tournée de 180°.

8. Fenêtres, portes ou autres constituées conformément à la revendication 7, caractérisées par le fait que le joint d'étanchéité médian élastique (4) est monté par refoulement, de sorte qu'il se trouve sous tension mécanique dans le sens longitudinal.
